# EUROPÄISCHE PATENTSCHRIFT

(11) **EP 1 368 197 B1**
(45) Veröffentlichungstag und Bekanntmachung des Hinweises auf die Patenterteilung: **16.06.2004**
(21) Anmeldenummer: 02714005.2
(22) Anmeldetag: 15.02.2002
(51) Int. Cl.: B41F 27/12, B41C 1/10, B41N 7/00, B41F 13/10, B41N 3/00

(54) **VERFAHREN UND VORRICHTUNGEN ZUR DRUCKVORBEREITUNG EINES FORMZYLINDERS**
METHOD AND DEVICES FOR PREPARING A PRINTING CYLINDER FOR PRINTING
PROCEDE ET DISPOSITIFS SERVANT A PREPARER UN CYLINDRE D'IMPRESSION A L'IMPRESSION

(30) Priorität: 15.03.2001 DE 10112417
(43) Veröffentlichungstag der Anmeldung: 10.12.2003
(73) Patentinhaber: Koenig & Bauer Aktiengesellschaft, 97080 Würzburg (DE)
(72) Erfinder: SCHASCHEK, Karl, Erich, Albert, 97289 Thüngen (DE); SCHNEIDER, Georg, 97080 Würzburg (DE)
(74) Vertreter: Stiel, Jürgen
(86) Internationale Anmeldenummer: PCT/DE2002/000529
(87) Internationale Veröffentlichungsnummer: WO 2002/074543

(56) Entgegenhaltungen:
- EP-A- 0 771 646
- DE-A- 10 000 904
- DE-A- 19 853 702
- US-A- 5 285 724
- US-A- 6 130 702

## Beschreibung

Die Erfindung betrifft Verfahren und Vorrichtungen zur Druckvorbereitung eines Formzylinders gemäß dem Oberbegriff der Ansprüche 1, 3 oder 4.

Durch die DE 4217 941 C2 ist ein Verfahren und eine Vorrichtung zum Aufbringen eines Klischees auf die Mantelfläche eines Formzylinders bekannt, wobei die Klischees paßgerecht angelegt, faltenfrei angedrückt und dabei festgeklebt werden.

Die DE 44 30 555 C1 und die DE 38 37 909 C2 beschreiben Verfahren zur Bebilderung von Formzylindern. Dabei wird Material aus einer Transferfolie selektiv an den farbführenden Stellen direkt auf die Mantelfläche des Formzylinders aufgebracht. Zum Entfernen dieses selektiv aufgebrachten Materials können Rakel vorgesehen sein. Eine Druckfolie als Zwischenträger des Druckbildes ist dabei nicht vorgesehen.

Der Erfindung liegt die Aufgabe zugrunde, Verfahren und Vorrichtungen zur Druckvorbereitung eines Formzylinders zu schaffen.

Die Aufgabe wird erfindungsgemäß durch die Merkmale der Ansprüche 1, 3 oder 4 gelöst.

Die mit der Erfindung erzielbaren Vorteile bestehen insbesondere darin, daß die Druckform, z. B. Druckfolie oder Druckplatte in kürzester Zeit auf den Formzylinder aufgebracht und bebildert ist, da das Bebildern bereits während des Aufbringvorganges der Druckfolie stattfindet.

Weiterhin ist durch ein Aufkleben der Druckfolie auf die Mantelfläche des Formzylinders ein verrutschfestes Anhaften derselben auf dem Formzylinder gewährleistet. Ein Ablösen der Druckfolie von der Oberfläche des Formzylinders erfolgt in einfacher Weise mit zumindest einem Rakelblatt. In besonders vorteilhafter Weise wird das Abrakeln mittels einer axialen Hin- und Herbewegung der Rakeleinrichtung durchgeführt, ggf. unter Verwendung von Wärme.

Ein Ausführungsbeispiel der Erfindung ist in der Zeichnung dargestellt und wird im folgenden näher beschrieben. Die einzige Zeichnung zeigt eine schematische Darstellung eines Formzylinders mit Mitteln zur Druckvorbereitung.

Ein Formzylinder 01 für eine Rotationsdruckmaschine weist außerhalb seiner Mantelfläche 02 eine Zuführ- und Andrückeinheit 03 für Druckformen 04, z. B. Druckfolie 04 auf, welche von einer Vorratsrolle 06 abziehbar ist. Das Abziehen der Druckfolie 04 von der Vorratsrolle 06 erfolgt z. B. mittels eines Zugwalzenpaares 07, wobei eine Andrückeinheit 08, z. B. eine Andrückwalze 08 einen Anfang 09 sowie die nachfolgende Druckfolie 04 auf der Mantelfläche 02 des Formzylinders 01 während seiner Drehbewegung festlegt.

Die Druckfolie 04 ist auf ihrer dem Formzylinder 01 zugewandten Seite mit einer z. B. selbstklebenden Klebstoffschicht versehen. Ein Abschlagmesser 11 sorgt für das Trennen der Druckfolie 04 zum Herstellen eines Endes der aufzubringenden Druckfolie 04.

Es können sowohl am Umfang als auch in axialer Richtung des Formzylinders 01 mehrere Druckfolien-Seiten hintereinander bzw. nebeneinander angeordnet sein. Es ist auch möglich, eine formzylinderbreite Druckfolie 04 auf den Formzylinder 01 aufzubringen.

Eine in Drehrichtung A des Formzylinders 01 gesehen unmittelbar nach der Andrückwalze 08 angeordnete Bebilderungseinrichtung 12, z. B. auf Laserbasis arbeitend, ist in axialer Richtung des Formzylinders 01 hin- und herverfahrbar über der Mantelfläche 02 des Formzylinders 01 angeordnet.

Zumindest die Mantelfläche 02 des Formzylinders 01 kann aus glattpoliertem Keramikwerkstoff, aus Kunststoff oder auch aus rostfreiem Metall bestehen.

Nachdem die auf den Formzylinder 01 aufgebrachte Druckfolie 04 mittels der Bebilderungseinrichtung 12 bebildert ist, wird die Druckfolie 04 mit einer ebenfalls am Umfang des Formzylinders 01 angeordneten bekannten Reinigungseinrichtung 13 gesäubert.

Zum Entfernen der verbrauchten Druckfolie 04 ist eine an die Mantelfläche 02 des Formzylinders 01 anstellbare Rakeleinrichtung 14 vorgesehen, welche mit ihrer Arbeitsrakel 16 in einem negativen Winkel, d. h. entgegen der Drehrichtung A des Formzylinders 01, an den Formzylinder 01 anstellbar ist

In vorteilhafter Weise ist die Arbeitsrakel 16 in der Nähe ihrer Arbeitskante 17 erwärmbar. Das kann z. B. mittels einer Induktionsheizeinrichtung 18 oder auch mittels der beim Abrakeln der Druckfolie 04 entstehenden Reibungswärme geschehen.

Weiterhin ist es von Vorteil, wenn die Rakeleinrichtung 14 während des Abrakelvorganges in axialer Richtung des Formzylinders 01 hin- und herbewegbar angeordnet ist Dies kann durch bekannte Mittel, z. B. eine Linearführung, welche mit einem Kurvengetriebe in Verbindung steht, erfolgen.

Nach dem Entfernen, d. h. Abrakeln der Druckfolie 04 kann die Mantelfläche 02 des Formzylinders 01 mittels der Reinigungseinrichtung 13 gesäubert werden.

Die Zuführ- und Andrückeinheit 03, die Reinigungseinrichtung 13 sowie die Rakeleinrichtung 14 ist jeweils an den Formzylinder 01 wahlweise separat oder mit anderen genannten Einrichtungen kombiniert anstell- und betätigbar.

Unter Druckfolie 04 ist auch eine blattförmige Druckplatte zu verstehen. Druckfolie 04 oder Druckplatte tragen das Druckbild und sind als lösbarer Zwischenträger für das Druckbild auf der Mantelfläche des Formzylinders 01 befestigt.

### Bezugszeichenliste

- 01: Formzylinder
- 02: Mantelfläche (01)
- 03: Zuführ- und Andrückeinheit
- 04: Druckform, Druckfolie
- 05: -
- 06: Vorratsrolle (04)
- 07: Zugwalzenpaar
- 08: Andrückeinheit, Andrückwalze
- 09: Anfang (04)
- 10: -
- 11: Abschlagmesser
- 12: Bebilderungseinrichtung (04)
- 13: Reinigungseinrichtung (02; 04)
- 14: Rakeleinrichtung (04)
- 15: -
- 16: Arbeitsrakel (14)
- 17: Arbeitskante (16)
- 18: Induktionsheizeinrichtung (16)

- A: Drehrichtung (01)

## Patentansprüche

1. Verfahren zur Druckvorbereitung eines Formzylinders (01) einer Druckmaschine mit mindestens einer Druckfolie (04) oder Druckplatte, **dadurch gekennzeichnet, dass** die auf dem Formzylinder (01) aufgebrachte Druckfolie (04) oder Druckplatte mittels einer Rakeleinrichtung (14) von einer Mantelfläche (02) des Formzylinders (01) entfernt wird.

2. Verfahren nach Anspruch 1, **dadurch gekennzeichnet, dass** nach dem Entfernen der verbrauchten Druckfolie (04) oder Druckplatte die Mantelfläche (02) des Formzylinders (01) gereinigt wird.

3. Vorrichtung zur Druckvorbereitung eines Formzylinders (01) einer Druckmaschine mittels einer Druckfolie (04) oder Druckplatte, wobei dem Formzylinder (01) eine Bebilderungseinrichtung (12) zugeordnet ist, **dadurch gekennzeichnet, dass** dem Formzylinder (01) eine Rakeleinrichtung (14) zum Ablösen der Druckfolie (04) oder Druckplatte zugeordnet ist und dass eine Arbeitsrakel (16) der Rakeleinrichtung (14) zumindest in der Nähe ihrer Arbeitskante (17) erwärmbar ist.

4. Vorrichtung zur Druckvorbereitung eines Formzylinders (01) einer Druckmaschine mittels einer Druckfolie (04) oder Druckplatte, wobei dem Formzylinder (01) eine Bebilderungseinrichtung (12) zugeordnet ist, **dadurch gekennzeichnet, dass** dem Formzylinder (01) eine Rakeleinrichtung (14) zum Ablösen der Druckfolie (04) oder Druckplatte zugeordnet ist und dass die Rakeleinrichtung (14) in axialer Richtung des Formzylinders (01) hin und her bewegbar ist.

5. Vorrichtung nach Anspruch 4, **dadurch gekennzeichnet, dass** eine Arbeitsrakel (16) der Rakeleinrichtung (14) zumindest in der Nähe ihrer Arbeitskante (17) erwärmbar ist.

6. Vorrichtung nach Anspruch 3 oder 4, **dadurch gekennzeichnet, dass** die Arbeitsrakel (16) der Rakeleinrichtung (14) in einem negativen Anstellwinkel an die Mantelfläche (02) des Formzylinders (01) anstellbar ist.

7. Vorrichtung nach Anspruch 3, **dadurch gekennzeichnet, dass** die Rakeleinrichtung (14) in axialer Richtung des Formzylinders (01) hin und her bewegbar ist.

8. Vorrichtung nach Anspruch 3 oder 5, **dadurch gekennzeichnet, dass** die Arbeitsrakel (16) mittels einer Induktionsheizeinrichtung (18) erwärmbar ist.

9. Vorrichtung nach Anspruch 3 oder 5, **dadurch gekennzeichnet, dass** die Arbeitsrakel (16) mittels Reibungswärme envärmbar ist.

10. Vorrichtung nach Anspruch 3 oder 4, **dadurch gekennzeichnet, dass** der Formzylinder (01) zumindest eine Mantelfläche (02) aus glatt poliertem Keramikwerkstoff aufweist.

11. Vorrichtung nach Anspruch 3 oder 4, **dadurch gekennzeichnet, dass** der Formzylinder (01) zumindest eine Mantelfläche (02) aus Kunststoff aufweist.

12. Vorrichtung nach Anspruch 3 oder 4, **dadurch gekennzeichnet, dass** der Formzylinder (01) eine Mantelfläche (02) aus rostfreiem Metall aufweist.

13. Vorrichtung nach Anspruch 3 oder 4, **dadurch gekennzeichnet, dass** in Drehrichtung (A) des Formzylinders (01) gesehen unmittelbar vor der Bebilderungseinrichtung (12) eine Andrückeinheit (08) für die Druckfolie (04) oder Druckplatte angeordnet ist.

## Claims

1. Method of preparing a printing-surface cylinder (01) of a printing press for printing with at least one reel-fed printing plate (04) or single printing plate, **characterised in that** the reel-fed printing plate (04) or single printing plate applied to the printing-surface cylinder (01) is removed from a circumferential surface (02) of the printing-surface cylinder (01) by means of a squeegee arrangement (14).

2. Method according to claim 1, **characterised in that** the circumferential surface (02) of the printing surface cylinder (01) is cleaned after the removal of the used reel-fed printing plate (04) or single printing plate.

3. Method of preparing a printing-surface cylinder (01) of a printing press for printing by means of a reel-fed printing plate (04) or single printing plate, wherein the printing-surface cylinder (01) has an imaging arrangement (12) associated with it, **characterised in that** the printing-surface cylinder (01) has a squeegee arrangement (14) associated with it for detaching the reel-fed printing plate (04) or single printing plate and **in that** a working squeegee (16) of the squeegee arrangement (14) is heatable at least in the vicinity of its working edge (17).

4. Apparatus for preparing a printing-surface cylinder (01) of a printing press for printing by means of a reel-fed printing plate (04) or single printing plate, wherein the printing-surface cylinder (01) has an imaging arrangement (12) associated with it, **characterised in that** the printing-surface cylinder (01) has a squeegee arrangement (14) associated with it for detaching the reel-fed printing plate (04) or single printing plate and **in that** the squeegee arrangement (14) is reciprocable in the axial direction of the printing-surface cylinder (01).

5. Apparatus according to claim 4, **characterised in that** a working squeegee (16) of the squeegee arrangement (14) is heatable at least in the vicinity of its working edge (17).

6. Apparatus according to claim 3 or 4, **characterised in that** the working squeegee (16) of the squeegee arrangement (14) can be advanced towards the circumferential surface (02) of the printing-surface cylinder (01) at a negative angle of incidence.

7. Apparatus according to claim 3, **characterised in that** the squeegee arrangement (14) is reciprocable in the axial direction of the printing-surface cylinder (01).

8. Apparatus according to claim 3 or 5, **characterised in that** the working squeegee (16) is heatable by means of an inductive heating arrangement (18).

9. Apparatus according to claim 3 or 5, **characterised in that** the working squeegee (16) is heatable by means of frictional heat.

10. Apparatus according to claim 3 or 4, **characterised in that** the printing-surface cylinder (01) has at least one circumferential surface (02) of ceramic material which has been polished smooth.

11. Apparatus according to claim 3 or 4, **characterised in that** the printing-surface cylinder (01) has at least one circumferential surface (02) of plastics material.

12. Apparatus according to claim 3 or 4, **characterised in that** the printing-surface cylinder (01) has at least one circumferential surface (02) of rustproof material.

13. Apparatus according to claim 3 or 4, **characterised in that**, looking in the direction of rotation (A) of the printing surface cylinder (01), a pressing-home unit (08) for the reel-fed printing plate (04) or single printing plate (04) is arranged immediately upstream of the imaging arrangement (12).

## Revendications

1. Procédé de préparation à l'impression d'un cylindre d'impression (01) d'une machine à imprimer, avec au moins une feuille d'impression (04) ou plaque d'impression, **caractérisé en ce que** la feuille d'impression (04), ou plaque d'impression, appliquée sur le cylindre d'impression (01) est enlevée d'une surface d'enveloppe (02) du cylindre d'impression (01) en utilisant un dispositif à racle (14).

2. Procédé selon la revendication 1, **caractérisé en ce que**, après enlèvement de la feuille d'impression (04) ou plaque d'impression ayant été utilisée, la surface d'enveloppe (02) du cylindre d'impression (01) est nettoyée.

3. Dispositif de préparation à l'impression d'un cylindre d'impression (01) d'une machine à imprimer travaillant au moyen d'une feuille d'impression (04) ou d'une plaque d'impression, au cylindre d'impression (01) étant associé un dispositif d'illustration (12), **caractérisé en ce qu'**au cylindre d'impression (01) est associé un dispositif à racle (14) pour le détachement de la feuille d'impression (04) ou de la plaque d'impression, et **en ce qu'**une racle de travail (16) du dispositif à racle (14) est susceptible d'être chauffée, au moins à proximité de son arête de travail (17).

4. Dispositif de préparation à l'impression d'un cylindre d'impression (01) d'une machine à imprimer travaillant au moyen d'une feuille d'impression (04) ou d'une plaque d'impression, au cylindre d'impression (01) étant associé un dispositif d'illustration (12), **caractérisé en ce qu'**au cylindre d'impression (01) est associé un dispositif à racle (14) pour le détachement de la feuille d'impression (04) ou de la plaque d'impression, et **en ce que** le dispositif à racle (14) est déplaçable dans un sens et dans l'autre dans la direction axiale du cylindre d'impression (01).

5. Dispositif selon la revendication 4, **caractérisé en ce qu'**une racle de travail (16) du dispositif à racle (14) est susceptible d'être chauffée, au moins à proximité de son arête de travail (17).

6. Dispositif selon la revendication 3 ou 4, **caractérisé en ce que** la racle de travail (16) du dispositif à racle (14) est susceptible d'être calée, sous un angle de calage négatif, sur la surface d'enveloppe (02) du cylindre d'impression (01).

7. Dispositif selon la revendication 3, **caractérisé en ce que** le dispositif à racle (14) est déplaçable dans la direction axiale du cylindre d'impression (01).

8. Dispositif selon la revendication 3 ou 5, **caractérisé en ce que** la racle de travail (16) est susceptible d'être chauffée à l'aide d'un dispositif de chauffage par induction (18).

9. Dispositif selon la revendication 3 ou 5, **caractérisé en ce que** la racle de travail (16) est susceptible d'être chauffée par utilisation de la chaleur de friction.

10. Dispositif selon la revendication 3 ou 4, **caractérisé en ce que** le cylindre de forme (01) présente au moins une surface d'enveloppe (02) réalisée en un matériau céramique lissé par polissage.

11. Dispositif selon la revendication 3 ou 4, **caractérisé en ce que** le cylindre de forme (01) présente au moins une surface d'enveloppe (02) en matière synthétique.

12. Dispositif selon la revendication 3 ou 4, **caractérisé en ce que** le cylindre de forme (01) présente une surface d'enveloppe (02) en métal inoxydable.

13. Dispositif selon la revendication 3 ou 4, **caractérisé en ce que**, en observant directement dans le sens de rotation (A) du cylindre d'impression (01), directement avant le dispositif d'illustration (12) est disposée une unité de pressage (08) pour la feuille d'impression (04) ou la plaque d'impression.
